# FASCICULE DE BREVET EUROPEEN

(11) **EP 3 267 268 B1**
(45) Date de publication et mention de la délivrance du brevet: **05.06.2019**
(21) Numéro de dépôt: 16178582.9
(22) Date de dépôt: 08.07.2016
(51) Int. Cl.: G04B 19/28, G04B 47/06, G04B 37/08

(54) **SOUS-ENSEMBLE D'HABILLAGE POUR MONTRE**
UNTEREINHEIT ZUR VERKLEIDUNG EINER ARMBANDUHR
CASE SUBASSEMBLY FOR A WATCH

(43) Date de publication de la demande: 10.01.2018
(73) Titulaire: Omega SA, 2502 Bienne (CH)
(72) Inventeur: LOETSCHER, Philippe, 2533 Evilard (CH)
(74) Mandataire: Giraud, Eric

(56) Documents cités:
- CH-A2- 703 400
- CH-A3- 6 655 22G

## Description

### Domaine de l'invention

L'invention concerne un sous-ensemble d'habillage pour montre, comportant au moins un joint d'étanchéité entre une première pièce et une deuxième pièce agencées pour être vissées l'une sur l'autre en enfermant chaque dit joint d'étanchéité pour constituer ensemble une structure étanche dans une position d'étanchéité de compression maximale d'au moins un dit joint d'étanchéité selon une direction axiale.

L'invention concerne encore une montre comportant un tel sous-ensemble d'habillage.

### Arrière-plan de l'invention

L'habillage des montres et appareils similaires obéit à de nombreuses contraintes, en particulier d'étanchéité, de robustesse, d'aspect, et doit être réalisé de façon à prévenir tout démontage involontaire se traduisant irrémédiablement par une intervention d'après-vente pour échange de joints, nettoyage, lubrification, voire réparation.

Certaines pièces d'habillage ou de commande doivent, encore, être indexées angulairement les unes par rapport aux autres, pour des repérages de position de référence d'origine, de repos, ou d'actionnement, ou encore pour faciliter la lecture d'indications ou de graduations, ou pour assurer la continuité de surfaces gauches et/ou de décors. Cet indexage angulaire est souvent délicat à bien réaliser, en combinaison avec un bon serrage des pièces et avec une étanchéité parfaite des joints.

Le document CH665522G au nom de MONTAVON décrit une montre à lunette tournante montée rotativement autour d'une portée cylindrique d'une lunette fixe faisant partie de la carrure de la boîte. Cette lunette tournante présente une portée axiale par laquelle elle est retenue axialement sur la lunette fixe par une portée annulaire axiale de cette lunette fixe; elle est munie d'une denture en dents de scie coopérant avec des cliquets venus d'une pièce avec une bague fixe, de manière à autoriser la rotation unidirectionnelle de la lunette, et à maintenir cette lunette tournante dans la position placée manuellement. La denture de la lunette tournante est une denture radiale formée directement dans la lunette tournante, et les cliquets de la bague porte-cliquets travaillent radialement.

Le document CH703400A2 au nom de CARTIER décrit une boîte de montre comprenant une carrure, une lunette pivotant sur la carrure, un organe de retenue pour retenir axialement, en direction du dessus de la boîte, la lunette sur la carrure, et des moyens d'indexage pour définir des positions angulaires stables de la lunette sur la carrure. La lunette, l'organe de retenue et les moyens d'indexage sont agencés pour que, en fonctionnement normal, lorsqu'elle est tournée par l'utilisateur, la lunette entraîne avec elle en rotation l'organe de retenue, tout en étant retenue axialement par ce dernier. La lunette, l'organe de retenue et les moyens d'indexage sont également agencés pour définir des positions angulaires instables de la lunette sur la carrure telles que, seulement lorsque la lunette est arrêtée sur l'une de ces positions angulaires instables, la lunette puisse, par une séquence d'un mouvement axial en direction du fond de la boîte et d'un mouvement rotatif, être déplacée par rapport à l'organe de retenue jusqu'à être amenée dans une position où elle peut être libérée axialement de l'organe de retenue, et ainsi démontée de la carrure.

### Résumé de l'invention

L'invention se propose de réaliser un assemblage étanche et sécurisé de pièces d'habillage avec un indexage angulaire facile à régler et un petit incrément pour ajuster la position de façon précise.

A cet effet, l'invention concerne un sous-ensemble d'habillage pour montre selon la revendication 1.

L'invention concerne encore une montre comportant un tel sous-ensemble d'habillage.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, partielle, et en coupe passant par l'axe de son mouvement, une montre comportant un sous-ensemble d'habillage selon l'invention, comportant une carrure et un fond emprisonnant un joint d'étanchéité et reliés par un mécanisme comportant des dentures inclinées et des moyens élastiques, permettant un indexage en position, et un changement monodirectionnel de position indexée;
- la figure 2 représente, de façon schématisée, partielle, et en perspective éclatée, le sous-ensemble d'habillage de la figure 1,
- la figure 3 représente, de façon similaire à la figure 2, un détail de coopération entre une première entretoise agencée pour loger une première bague porteuse d'une première denture inclinée orientée vers le bas, et une deuxième entretoise porteuse d'une deuxième denture inclinée orientée vers le haut ;
- la figure 4 représente, de façon similaire à la figure 3, la première bague logée dans la première entretoise, dont une surface supérieure annulaire est agencée pour recevoir une deuxième bague élastique représentée au-dessus d'elle ;
- la figure 5 représente, de façon schématisée, partielle, et en coupe, l'assemblage des pièces de la figure 4 dans une position indexée stable ;
- la figure 6 représente, de façon similaire à la figure 5, les mêmes pièces dans une position transitoire de changement d'indexage ;
- la figure 7 est un schéma de principe, similaire à la figure 5, de dentures inclinées à coopération plane ;
- la figure 8 est un schéma de principe, en vue de dessus, de dentures inclinées à coopération cylindrique.

### Description détaillée des modes de réalisation préférés

L'invention se propose de réaliser un assemblage étanche et sécurisé de pièces d'habillage avec un indexage angulaire facile à régler et un petit incrément pour ajuster la position angulaire relative de façon précise.

Les figures illustrent l'exemple non limitatif de l'indexage angulaire d'un fond par rapport à une carrure de montre.

Ainsi l'invention concerne un sous-ensemble d'habillage 100 pour montre, comportant au moins un joint d'étanchéité 9 entre une première pièce 1 et une deuxième pièce 2, lesquelles sont agencées pour être assemblées, notamment vissées, l'une sur l'autre en enfermant chaque joint d'étanchéité 9 pour constituer ensemble une structure étanche dans une position d'étanchéité de compression maximale d'au moins un joint d'étanchéité 9 selon une direction axiale D.

On entend ici par « pièce » ou bien un composant élémentaire, ou bien un composé regroupant plusieurs éléments ou composants élémentaires, ou encore un sous-ensemble.

Dans cette position d'étanchéité, la première pièce 1 et la deuxième pièce 2 ne peuvent pas être rapprochées davantage l'une de l'autre, la position d'étanchéité correspondant à la compression maximale d'un joint 9 compatible avec ses propriétés physiques.

Selon l'invention, la première pièce 1 porte, directement ou indirectement, une première denture inclinée 11, qui est agencée pour coopérer avec une deuxième denture inclinée 21 antagoniste que porte, directement ou indirectement, la deuxième pièce 2.

Et la première pièce 1, et/ou la deuxième pièce 2, et/ou une deuxième bague 5 interposée entre la première pièce 1 et la deuxième pièce 2, comporte au moins une zone déformable élastiquement sous l'action d'une rotation relative, autour de la direction axiale D, de la première pièce 1 par rapport à la deuxième pièce 2. Cette rotation relative est imposée par un effort externe au sous-ensemble d'habillage 100, notamment par un couple appliqué à l'une des première 1 et deuxième 2 pièces par rapport à l'autre. La plage de déformation de cette au moins une zone déformable élastiquement est dimensionnée pour autoriser sa compression, lors de l'action d'un tel effort externe, avec une course suffisante pour permettre le franchissement des sommets de dents lors de la rotation relative d'une denture par rapport à l'autre. Cette plage de déformation permet encore sa détente élastique, lors du relâchement d'effort externe, pour permettre le retour en coopération complète des sommets de dents 110, 210, d'une des dentures avec les creux de dents 220, 120, de l'autre denture dans une nouvelle position angulaire relative.

En somme l'application d'un effort externe, notamment d'un couple, permet le franchissement d'au moins un pas de celles des dentures dont le pas est le plus petit. De façon particulière, le pas de la première denture 11 est identique au pas de la deuxième denture 21, mais il pourrait aussi en être multiple ou sous-multiple entier. Chaque saut d'un tel pas correspond à un franchissement de sommet de dent. Grâce à la détente élastique après le saut, la nouvelle position atteinte est stable.

De préférence, les dentures inclinées 11 et 21 comportent chacune, tel qu'illustré sur les figures, une alternance de longues rampes 118, 218, et de faces abruptes 119, 219.

Cette disposition permet d'assurer un anti-retour du mécanisme, s'opposant à une désolidarisation accidentelle de la première pièce 1 et de la deuxième pièce 2, dont la rotation relative est possible, pour effectuer un réglage angulaire relatif, dans un premier sens à condition de leur appliquer un effort, notamment un couple, supérieur à l'effort résistant constitué par la combinaison de l'effort de rappel élastique et de l'angle de denture de la zone déformable élastiquement, mais dont la rotation dans le sens opposé nécessite l'application d'un effort beaucoup plus important, en particulier dans le cas de faces abruptes 119, 219, qui sont droites comme sur la variante non limitative illustrée par les figures, ou même si on choisit des profils de dentures inclinées moins heurtées avec des premières rampes 118, 218 de pente plus faible que des rampes de sens contraire, en alternance, redescendant en creux de dents.

Différentes variantes de mise en oeuvre sont donc possibles, notamment :
- deux dentures antagonistes élastiques, par exemple en matière plastique ou en tôle étampée, de façon similaire à des rondelles éventail ;
- deux dentures élastiques, dont l'une portée par une entretoise élastique ;
- deux dentures élastiques, chacune portée par une entretoise élastique ;
- une denture rigide et l'autre élastique;
- une denture rigide et l'autre élastique, dont l'une portée par une entretoise élastique;
- une denture rigide et l'autre élastique, chacune portée par une entretoise élastique;
- deux dentures rigides, dont l'une portée par une entretoise élastique ;
- deux dentures rigides, chacune portée par une entretoise élastique.

L'invention est illustrée, de façon non limitative, avec une seule de ces variantes, dans laquelle les deux dentures sont chacune indifféremment élastique ou rigide, et où une deuxième bague 5 assure la fonction d'élasticité pour le franchissement des sommets de dents et la détente élastique.

Dans cette réalisation particulière, la première pièce 1 comporte une première entretoise 3 porteuse de la première denture inclinée 11, et la deuxième pièce 2 comporte une deuxième entretoise 4 porteuse de la deuxième denture inclinée 21. Les alternatives inverses ne sont pas décrites ici, l'homme du métier n'aura pas de difficulté à permuter les fonctions des différents pièces du sous-ensemble d'habillage 100 selon l'invention.

Plus particulièrement, cette première pièce 1 comporte une première entretoise 3, et comporte un premier filetage 15, qui est agencé pour coopérer avec un premier taraudage complémentaire 35 que comporte cette première entretoise 3. La première pièce 1 comporte encore une première surface d'appui de butée axiale 16, qui est agencée pour coopérer en appui de butée avec une première surface complémentaire d'appui de butée axiale 36 que comporte la première entretoise 3.

Plus particulièrement, la première pièce 1 comporte une première entretoise 3, et comporte une première bague 6 comportant la première denture inclinée 11, cette première entretoise 3 comportant des premiers moyens d'entraînement 38 agencés pour coopérer avec des premiers moyens d'entraînement complémentaires 68 que comporte la première bague 6.

Dans une réalisation particulière, la première entretoise 3 et la première bague 6 forment une pièce monobloc.

De façon similaire, dans une réalisation particulière la deuxième pièce 2 comporte une deuxième entretoise 4, et comporte un deuxième taraudage 25, qui est agencé pour coopérer avec un deuxième filetage complémentaire 45 que comporte la deuxième entretoise 4. Cette deuxième pièce 2 comporte une deuxième surface d'appui de butée axiale 26, qui est agencée pour coopérer en appui de butée avec une deuxième surface complémentaire d'appui de butée axiale 46 que comporte la deuxième entretoise 4.

Plus particulièrement, le sous-ensemble d'habillage 100 comporte une deuxième bague 5, qui est interposée entre la première pièce 1 et la deuxième pièce 2, et qui comporte au moins une zone déformable élastiquement. Plus particulièrement, cette deuxième bague 5 est entièrement réalisée dans un matériau déformable élastiquement. Cette deuxième bague 5 est en appui par une surface de contact 57 qu'elle comporte, sur une surface de contact complémentaire 37 que comporte la première entretoise 3.

Le fonctionnement est particulièrement simple. Il faut en premier visser la première pièce 1 et la bloquer, et ensuite vient l'indexage angulaire.

La deuxième entretoise 4 est fixée, de préférence par vissage comme dans la réalisation illustrée, à la deuxième pièce 2. La première entretoise 3 et la première bague 6 sont prisonnières, prises en sandwich entre la deuxième bague 5 et la deuxième entretoise 4. La deuxième bague 5 peut être en silicone ou autre matière élastique, elle est comprimée entre la deuxième pièce 2 et la première entretoise 3. La première entretoise 3 est maintenue entre la deuxième bague 5, la première entretoise 3, et la deuxième entretoise 4.

La première bague 6 et la deuxième entretoise 4 sont pourvues respectivement de la première denture 11 et de la deuxième denture 21. Le nombre de dents détermine la précision du positionnement de l'élément orientable, ici la première pièce 1, notamment un fond, si l'on considère que la deuxième pièce 2, notamment une carrure, est fixe. Une réalisation avec 180 dents permet ainsi une précision de deux degrés.

La première denture 11 et la deuxième denture 21 permettent, par effet de cliquet, en raison de l'élasticité de la deuxième bague 5, à la première entretoise 3 et à la première bague 6 de tourner l'une par rapport à l'autre, dans un seul sens, le système est donc unidirectionnel.

La première pièce 1 vient se visser dans la première entretoise 3. Une fois la première entretoise 3 en position de butée sur la première pièce 1, par coopération de butée de la première surface complémentaire d'appui de butée axiale 36 et de la première surface d'appui de butée axiale 16, les deux pièces deviennent solidaires, et le joint d'étanchéité 9 est plaqué et comprimé dans son logement 29 de la deuxième pièce 2 et sur la surface d'appui de joint 19 de la première pièce. Les différentes coopérations de butée du mécanisme, entre la première pièce 1 et la première entretoise 3 d'une part, et entre la deuxième pièce 2 et la deuxième entretoise 4 d'autre part, permettent entre autres de garantir un niveau maximal de compression de ce joint d'étanchéité 9.

Si l'opérateur continue à appliquer un couple sur la première pièce 1 pour la faire tourner, la première pièce 1 et la première entretoise 3 et la première bague 6, formant un équipage solidaire, commencent à glisser sur les rampes faisant cliquets de la deuxième entretoise 4, ce qui permet un positionnement axial de la première pièce 1.

Pour le démontage, il suffit de dévisser la première pièce 1. Grâce aux dentures de la première bague 6 et de la deuxième entretoise 4, celles-ci viennent se bloquer l'une contre l'autre, et deviennent solidaires de la deuxième pièce 2, et la première pièce 1 peut être dévissée.

Dans la réalisation particulière illustrée par les figures 1 à 7, la première denture inclinée 11 et la deuxième denture inclinée 21 comportent des sommets de dents définissant un premier plan P1 et respectivement un deuxième plan P2 perpendiculaires à la direction axiale D.

Dans une autre réalisation schématisée sur la figure 8, les pièces comportant les dentures sont coaxiales, et la première denture inclinée 11 et la deuxième denture inclinée 21 comportent des sommets de dents définissant un premier cylindre C1 et respectivement un deuxième cylindre C2 coaxiaux et parallèles à la direction axiale D.

Dans une application particulière illustrée sur les figures 1 à 6, la première pièce 1 est un fond et la deuxième pièce 2 est une carrure de montre. Naturellement la configuration inverse est elle aussi parfaitement réalisable.

Dans une autre application, la première pièce 1 est une carrure et la deuxième pièce 2 est un réhaut ou une lunette. Cette variante est intéressante pour des montres de plongée à lunette unidirectionnelle.

Dans une autre application encore, la première pièce 1 est une carrure ou un tube rapporté sur une carrure, et la deuxième pièce 2 est une couronne.

L'invention concerne encore une montre 1000 comportant un tel sous-ensemble d'habillage 100.

En somme, l'invention permet un ajustement angulaire précis entre deux pièces d'un habillage de montre, ou encore d'un appareil scientifique assimilable à une montre par sa constitution d'habillage, la précision d'ajustement angulaire étant donnée par le plus petit pas des dentures inclinées que comporte le sous-ensemble d'habillage selon l'invention.

L'invention garantit un serrage parfait du joint d'étanchéité entre la première et la deuxième pièces.

L'invention s'oppose encore, à un démontage accidentel et involontaire de l'assemblage des deux pièces, car sa conception nécessite l'application d'un effort beaucoup plus important au démontage qu'au montage.

## Revendications

1. Sous-ensemble d'habillage (100) pour montre, comportant au moins un joint d'étanchéité (9) entre une première pièce (1) et une deuxième pièce (2) agencées pour être vissés l'un sur l'autre en enfermant chaque dit joint d'étanchéité (9) pour constituer ensemble une structure étanche dans une position d'étanchéité de compression maximale d'au moins un dit joint d'étanchéité (9) selon une direction axiale (D), **caractérisé en ce que** ladite première pièce (1) porte une première denture inclinée (11) agencée pour coopérer avec une deuxième denture inclinée (21) antagoniste que porte ladite deuxième pièce (2), et **en ce que** ladite première pièce (1) et/ou ladite deuxième pièce (2) et/ou une deuxième bague (5) interposée entre ladite première pièce (1) et ladite deuxième pièce (2) comporte au moins une zone déformable élastiquement sous l'action d'une rotation relative, autour de ladite direction axiale (D), de ladite première pièce (1) par rapport à ladite deuxième pièce (2) imposée par un effort externe audit sous-ensemble d'habillage (100), et dont la plage de déformation est dimensionnée pour autoriser, lors de l'action dudit effort externe une compression de ladite au moins une zone déformable élastiquement permettant le franchissement des sommets de dents lors de ladite rotation relative, et lors du relâchement d'effort externe une détente de ladite au moins une zone déformable élastiquement permettant le retour en coopération complète des sommets de dents (110, 210) d'une des dentures avec les creux de dents (220, 120) de l'autre denture dans une nouvelle position angulaire relative.

2. Sous-ensemble d'habillage (100) selon la revendication 1 **caractérisé en ce que** ladite première pièce (1) comporte une première entretoise (3) porteuse de ladite première denture inclinée (11), et ladite deuxième pièce (2) comporte une deuxième entretoise (4) porteuse de ladite deuxième denture inclinée (21), ou inversement.

3. Sous-ensemble d'habillage (100) selon la revendication 2 **caractérisé en ce que** ladite première pièce (1) comporte une dite première entretoise (3), et comporte un premier filetage (15) agencé pour coopérer avec un premier taraudage complémentaire (35) que comporte ladite première entretoise (3), et une première surface d'appui de butée axiale (16) agencée pour coopérer en appui de butée avec une première surface complémentaire d'appui de butée axiale (36) que comporte ladite première entretoise (3).

4. Sous-ensemble d'habillage (100) selon la revendication 2 ou 3 **caractérisé en ce que** ladite première pièce (1) comporte une dite première entretoise (3), et comporte une première bague (6) comportant ladite première denture inclinée (11), ladite première entretoise (3) comportant des premiers moyens d'entraînement (38) agencés pour coopérer avec des premiers moyens d'entraînement complémentaires (68) que comporte ladite première bague (6).

5. Sous-ensemble d'habillage (100) selon l'une des revendications 2 à 4 **caractérisé en ce que** ladite deuxième pièce (2) comporte une dite deuxième entretoise (4), et comporte un deuxième taraudage (25) agencé pour coopérer avec un deuxième filetage complémentaire (45) que comporte ladite deuxième entretoise (4), et une deuxième surface d'appui de butée axiale (26) agencée pour coopérer en appui de butée avec une deuxième surface complémentaire d'appui de butée axiale (46) que comporte ladite deuxième entretoise (4).

6. Sous-ensemble d'habillage (100) selon l'une des revendications 1 à 5 **caractérisé en ce qu'**il comporte une dite deuxième bague (5) interposée entre ladite première pièce (1) et ladite deuxième pièce (2) et comportant au moins une dite zone déformable élastiquement.

7. Sous-ensemble d'habillage (100) selon l'une des revendications 1 à 6 **caractérisé en ce que** ladite première denture inclinée (11) et ladite deuxième denture inclinée (21) comportent des sommets de dents définissant un premier plan (P1) et respectivement un deuxième plan (P2) perpendiculaires à ladite direction axiale (D).

8. Sous-ensemble d'habillage (100) selon l'une des revendications 1 à 7 **caractérisé en ce que** ladite première denture inclinée (11) et ladite deuxième denture inclinée (21) comportent des sommets de dents définissant un premier cylindre (C1) et respectivement un deuxième cylindre (C2) coaxiaux et parallèles à ladite direction axiale (D).

9. Sous-ensemble d'habillage (100) selon l'une des revendications 1 à 8 **caractérisé en ce que** ladite première pièce (1) est un fond et ladite deuxième pièce (2) est une carrure, ou l'inverse.

10. Sous-ensemble d'habillage (100) selon l'une des revendications 1 à 9, **caractérisé en ce que** ladite première pièce (1) est une carrure et ladite deuxième pièce (2) est un réhaut ou une lunette.

11. Sous-ensemble d'habillage (100) selon l'une des revendications 1 à 9, **caractérisé en ce que** ladite première pièce (1) est une carrure ou un tube rapporté sur une carrure, et ladite deuxième pièce (2) est une couronne.

12. Montre (1000) comportant un sous-ensemble d'habillage (100) selon l'une des revendications 1 à 11.

## Patentansprüche

1. Ausstattungsuntereinheit (100) für eine Uhr, umfassend mindestens eine Dichtung (9) zwischen einem ersten Teil (1) und einem zweiten Teil (2), die dafür ausgelegt sind, miteinander verschraubt zu werden und dabei jeweils die Dichtung (9) zu umschließen, um gemeinsam in einer Abdichtungsposition mit maximaler Kompression in axialer Richtung (D) mindestens einer Dichtung (9) eine dichte Struktur zu bilden, **dadurch gekennzeichnet, dass** das erste Teil (1) eine erste geneigte Zahnung (11) trägt, die dafür ausgelegt ist, mit einer zweiten geneigten Gegenzahnung (21) zusammenzuwirken, die das zweite Teil (2) trägt, und dass das erste Teil (1) und/oder das zweite Teil (2) und/oder ein zweiter Ring (5), der zwischen dem ersten Teil (1) und dem zweiten Teil (2) angeordnet ist, mindestens einen Bereich aufweisen, der unter der Wirkung einer Relativdrehung um die axiale Richtung (D) des ersten Teils (1) in Bezug auf das zweite Teil (2), die durch eine äußere Kraft auf die Ausstattungsuntereinheit (100) ausgeübt wird, elastisch verformbar ist, wobei der Verformungsbereich so bemessen ist, dass bei der Wirkung der äußeren Kraft eine Kompression des mindestens einen elastisch verformbaren Bereichs ermöglicht wird, die den Übertritt der Spitzen der Zähne bei der Relativdrehung ermöglicht, und dass bei der Entlastung der äußeren Kraft eine Entspannung des mindestens einen elastisch verformbaren Bereichs ermöglicht wird, die die Rückkehr zum vollständigen Zusammenwirken der Spitzen der Zähne (110, 210) einer der Zahnungen mit den Lücken der Zähne (220, 120) der anderen Zahnung in einer neuen relativen Winkelposition ermöglicht.

2. Ausstattungsuntereinheit (100) nach Anspruch 1, **dadurch gekennzeichnet, dass** das erste Teil (1) einen ersten Abstandshalter (3) umfasst, der die erste geneigte Zahnung (11) trägt, und das zweite Teil (2) einen zweiten Abstandshalter (4) aufweist, der die zweite geneigte Zahnung (21) trägt, oder umgekehrt.

3. Ausstattungsuntereinheit (100) nach Anspruch 2, **dadurch gekennzeichnet, dass** das erste Teil (1) einen ersten Abstandshalter (3) und ein erstes Außengewinde (15) umfasst, das dafür ausgelegt ist, mit einem komplementären ersten Innengewinde (35) zusammenzuwirken, das der erste Abstandshalter (3) aufweist, und eine erste Axialanschlag-Stützfläche (16) aufweist, die dafür ausgelegt ist, mit einer komplementären Axialanschlag-Stützfläche (36), die der erste Abstandshalter (3) aufweist, anschlagend zusammenzuwirken.

4. Ausstattungsuntereinheit (100) nach Anspruch 2 oder 3, **dadurch gekennzeichnet, dass** das erste Teil (1) einen ersten Abstandshalter (3) und einen ersten Ring (6) umfasst, der die erste geneigte Zahnung (11) aufweist, wobei der erste Abstandshalter (3) erste Antriebsmittel (38) umfasst, die dafür ausgelegt sind, mit komplementären ersten Antriebsmitteln (68), die der erste Ring (6) aufweist, zusammenzuwirken.

5. Ausstattungsuntereinheit (100) nach einem der Ansprüche 2 bis 4, **dadurch gekennzeichnet, dass** das zweite Teil (2) einen zweiten Abstandshalter (4) und ein zweites Innengewinde (25) umfasst, das dafür ausgelegt ist, mit einem zweiten komplementären Außengewinde (45) zusammenzuwirken, das der zweite Abstandshalter (4) aufweist, und eine zweite Axialanschlag-Stützfläche (26) aufweist, die dafür ausgelegt ist, mit einer zweiten komplementären Axialanschlag-Stützfläche (46), die der zweite Abstandshalter (4) aufweist, anschlagend zusammenzuwirken.

6. Ausstattungsuntereinheit (100) nach einem der Ansprüche 1 bis 5, **dadurch gekennzeichnet, dass** sie einen zweiten Ring (5) aufweist, der zwischen dem ersten Teil (1) und dem zweiten Teil (2) angeordnet ist und mindestens einen elastisch verformbaren Bereich aufweist.

7. Ausstattungsuntereinheit (100) nach einem der Ansprüche 1 bis 6, **dadurch gekennzeichnet, dass** die erste geneigte Zahnung (11) und die zweite geneigte Zahnung (21) Zahnspitzen aufweisen, die eine erste Ebene (P1) bzw. eine zweite Ebene (P2) definieren, die zu der axialen Richtung (D) senkrecht sind.

8. Ausstattungsuntereinheit (100) nach einem der Ansprüche 1 bis 7, **dadurch gekennzeichnet, dass** die erste geneigte Zahnung (11) und die zweite geneigte Zahnung (21) Zahnspitzen aufweisen, die einen ersten Zylinder (C1) bzw. einen zweiten Zylinder (C2) definieren, die koaxial und zu der axialen Richtung (D) parallel sind.

9. Ausstattungsuntereinheit (100) nach einem der Ansprüche 1 bis 8, **dadurch gekennzeichnet, dass** das erste Teil (1) ein Boden ist und das zweite Teil (2) ein Gehäusemittelteil ist oder umgekehrt.

10. Ausstattungsuntereinheit (100) nach einem der Ansprüche 1 bis 9, **dadurch gekennzeichnet, dass** das erste Teil (1) ein Gehäusemittelteil ist und das zweite Teil (2) ein Höhenring oder eine Lünette ist.

11. Ausstattungsuntereinheit (100) nach einem der Ansprüche 1 bis 9, **dadurch gekennzeichnet, dass** das erste Teil (1) ein Gehäusemittelteil oder ein an das Gehäusemittelteil angebrachtes Rohr ist und das zweite Teil (2) eine Krone ist.

12. Uhr (1000), umfassend eine Ausstattungsuntereinheit (100) nach einem der Ansprüche 1 bis 11.

## Claims

1. Sub-assembly of external parts (100) for a watch, comprising at least one water-resistant joint (9) between a first component (1) and a second component (2), which are provided to be screwed, one on the other, by enclosing each said water-resistant joint (9) in order to form together a water-resistant structure in a water-resistant position of maximum compression of at least one said water-resistant joint (9) according to an axial direction (D), **characterised in that** said first component (1) supports a first inclined toothing (11), which is provided to cooperate with a second opposite inclined toothing (21) which said second component (2) supports, and **in that** said first component (1) and/or said second component (2) and/or a second ring (5) interposed between said first component (1) and said second component (2) comprises at least one zone which is elastically deformable under the action of a relative rotation, about said axial direction (D), of said first component (1) relative to said second component (2) which is caused by an external force on said sub-assembly of external parts (100), and the deformation range of which is dimensioned to allow compression of said at least one elastically deformable zone during the action of said external force allowing clearance of the teeth tips during said relative rotation and, upon the release of the external force, a relaxation of said at least one elastically deformable zone allowing return to complete cooperation of the teeth tips (110, 210) of one of the toothings with the teeth hollows (220, 120) of the other toothing in a new relative angular position.

2. Sub-assembly of external parts (100) according to claim 1, **characterised in that** said first component (1) comprises a first strut (3) which supports said first inclined toothing (11), and said second component (2) comprises a second strut (4) which supports said second inclined toothing (21) or conversely.

3. Sub-assembly of external parts (100) according to claim 2, **characterised in that** said first component (1) comprises one said first strut (3), and comprises a first thread (15) which is provided to cooperate with a first complementary thread (35) which said first strut (3) comprises, and a first axial stop support surface (16) which is provided to cooperate as a stop support with a first complementary axial stop support surface (36) which said first strut (3) comprises.

4. Sub-assembly of external parts (100) according to either claim 2 or claim 3, **characterised in that** said first component (1) comprises one said first strut (3), and comprises a first ring (6) comprising said first inclined toothing (11), said first strut (3) comprising first actuation means (38) provided to cooperate with the first complementary actuation means (68) which said first ring (6) comprises.

5. Sub-assembly of external parts (100) according to one of claims 2 to 4, **characterised in that** said second component (2) comprises one said second strut (4) and comprises a second thread (25) which is provided to cooperate with a second complementary thread (45) which said second strut (4) comprises, and a second axial stop support surface (26) which is provided to cooperate as a stop support with a second complementary axial stop support surface (46) which said second strut (4) comprises.

6. Sub-assembly of external parts (100) according to one of claims 1 to 5, **characterised in that** it comprises one said second ring (5) which is interposed between said first component (1) and said second component (2) and which comprises at least one said elastically deformable zone.

7. Sub-assembly of external parts (100) according to one of claims 1 to 6, **characterised in that** said first inclined toothing (11) and said second inclined toothing (21) comprise teeth tips which define a first plane (P1) and respectively a second plane (P2) perpendicular to said axial direction (D).

8. Sub-assembly of external parts (100) according to one of claims 1 to 7, **characterised in that** said first inclined toothing (11) and said second inclined toothing (21) comprise teeth tips which define a first cylinder (C1) and respectively a second cylinder (C2) which are coaxial and parallel to said axial direction (D).

9. Sub-assembly of external parts (100) according to one of claims 1 to 8, **characterised in that** said first component (1) is a base and said second component (2) is a case middle or conversely.

10. Sub-assembly of external parts (100) according to one of claims 1 to 9, **characterised in that** said first component (1) is a case middle and said second component (2) is a raised portion or a fixed bezel.

11. Sub-assembly of external parts (100) according to one of claims 1 to 9, **characterised in that** said first component (1) is a case middle or a tube mounted on a case middle and said second component (2) is a crown.

12. Watch (1000) comprising a sub-assembly of external parts (100) according to one of claims 1 to 11.
